# EUROPÄISCHE PATENTSCHRIFT

(11) **EP 0 477 139 B1**
(45) Veröffentlichungstag und Bekanntmachung des Hinweises auf die Patenterteilung: **24.04.1996**
(21) Anmeldenummer: 91810716.0
(22) Anmeldetag: 05.09.1991
(51) Int. Cl.: D03D 47/20

(54) **Bringergreifer für Greiferwebmaschine**
Weft inserting device for a needle loom
Organe d'insertion du fil de trame pour métier à tisser à griffes

(30) Priorität: 05.09.1990 CH 2899/90
(43) Veröffentlichungstag der Anmeldung: 25.03.1992
(73) Patentinhaber: GIVIDI, DI DIEGO ARMANDO SCARI S.a.p.a, I-20123 Milano (IT)
(72) Erfinder: Egloff, Anton, CH-8854 Galgenen (CH)
(74) Vertreter: Gaggini, Carlo, Dipl.Ing.

(56) Entgegenhaltungen:
- EP-A- 0 272 206
- CH-A- 502 461

## Beschreibung

Die vorliegende Erfindung betrifft eine Anordnung eines Bringergreifers (Bringers) an einer Greiferwebmaschine, welcher Bringer eine Deckplatte und zwei Seitenwände umfasst.

Bei den Bestrebungen zur Weiterentwicklung der heutigen Greiferwebmaschinen werden die Anforderungen dauernd grösser. Dies betrifft sowohl die Qualität des Gewebes als auch die Haltbarkeit der einzelnen Teile.

Bezüglich des Standes der Technik sei auf die Europäische Patentanmeldung EP-A-0 272 206 verwiesen. Diese zeigt eine heute bekannte Fadenklemmart mit einer Klemmkante 21 und einer Klemmzunge 4 bzw. einer Klemmfläche 22 und einem Klemmelement 7. Diese Teile dienen zum Halten des Schussfadens. Wie aus der Patentanmeldung ersichtlich ist, befinden sich diese Klemmen in der Bodenfläche des Bringergreifers.

Diese bekannten Bringer- und Nehmergreifer sind mittel- oder unmittelbar die Ursache verschiedener Nachteile. Beispielsweise können sie im Betrieb Beschädigungen erleiden, da die Hakenpartie des Nehmergreifers gezwungenermassen dünn ausgeführt werden muss und damit zu Kollisionen mit dem Bringer neigt. Die zur Betätigung der Fadenklemmen vorgesehenen Laschen (Nr. 42 in der erwähnten EP-Anmeldung) erhöhen die Gefahr von Kettfadenbrüchen. Das bekannte Einfädeln der Schussfäden in den Bringer vergrössert die Gefahr von im Gewebe eingeschlossenen einzelnen Fibrillenstücken.

Die unmittelbare Nähe der Fadenklemme des Standes der Technik an den unteren Kettfäden des Webfaches zusammen mit dem Flattern des aus der Klemme herausragenden Schussfadenendes sind bei bekannten Bringergreifern ebenfalls eine Ursache von Kettfadenbrüchen.

Diese Nachteile sollen durch die vorliegende Erfindung, insbesondere durch vorteilhafte Ausführungsformen derselben, eliminiert werden. Die Erfindung ist dadurch gekennzeichnet, dass an der Aussenseite der der Webfachspitze zugekehrten Seitenwand des Bringers eine Fadenklemme für den ins Webfach einzutragenden Schussfaden vorgesehen ist.

Die vorliegende Erfindung und speziell vorteilhafte Ausführungsformen derselben seien im folgenden anhand der Zeichnung näher erläutert. In der letzteren zeigt
Fig. 1 einen Bringer von oben gesehen,
Fig. 2 diesen Bringer in perspektivischer Darstellung beim Eintritt in das Webfach,
Fig. 3 diesen Bringer von unten gesehen und
Fig. 3a einen Schnitt gemäss der Linie IIIa-IIIa der Fig. 3.

Der in den Figuren 1, 2 und 3 gezeichnete Bringer 11 weist zwei Seitenwände 12 und 13 sowie eine Deckplatte 14 auf. Die letztere ist mit einer Oeffnung 15 versehen. Der Bringer 11 ist an einem Bringerhalter 16 lösbar und mittels diesem an einem Antriebsband 17 befestigt. In Figur 2 sind ausserdem ein durch Kettfäden 18 gebildetes Webfach, ein Gewebe 19 und ein Ladebalken 20 gezeigt.

An der Aussenseite der der Webfachspitze zugekehrten Seitenwand 12 des Bringers 11 ist eine Fadenklemme 21 vorgesehen. Diese umfasst einen Klemmstab 22, eine Schicht elastischen Materials 23 und ein biegsames Klemmband 24, welches sich zwischen dem Klemmstab 22 und dem Material 23 befindet und durch dieses gegen den Stab 22 gepresst ist. Ein einzuklemmender Faden tritt bei der Fadeneintrittsstelle 25 ein und gelangt zwischen Klemmstab 22 und Klemmband 24, wo er als Folge des durch das Material 23 ausgeübten Druckes gehalten ist. Dieser Druck kann durch mehrere geeignete Massnahmen eingestellt werden. Zwei davon werden hier beispielsweise kurz erwähnt.

Der Klemmstab 22 bildet zusammen mit einer Halterung 26 eine feste Einheit. Diese ist im gezeigten Beispiel (Fig. 1 und 2) mittels Schrauben an der Seitenwand 12 befestigt. Durch Drehen der beiden äusseren Schrauben im entgegengesetzten Sinn, d.h. durch eine Schwenkung des Stabes 22 um eine senkrechte Achse, kann der Auflagedruck zwischen Stab 22 und Klemmband 24 und damit die Klemmkraft in der Längsrichtung an verschiedenen Stellen auf verschiedene Werte eingestellt werden. Durch eine geeignete Wahl von zwischen der Wand 12 und der Halterung 26 angebrachten Distanzplättchen 27 lässt sich ausserdem der Abstand des Stabes 22 von der Wand 12 beliebig einstellen.

Der im Klemmstab 22 angebrachte Längsschlitz 28 besitzt die folgenden Vorteile: Er erlaubt, mit blossem Auge eine eventuelle Verschmutzung zwischen dem Klemmstab 22 und dem Klemmband 24 zu erkennen. Mit einem dünnen Gegenstand kann im Schlitz 28 hin und her gefahren und durch Druck gegen das Klemmband 24, gegebenenfalls unter Blasen, der Schmutz auf einfache Art entfernt werden. Die den Schlitz 28 bildenden Stäbchen bewirken über die Breite des Bereiches "Klemmband-elastisches Material" einen gleichmässigen Anlagedruck.

Die gezeigte Fadenklemme 21 besitzt demnach die folgenden Vorteile: Der Klemmbereich lässt sich in der Längsrichtung verschieben. Vor allem erstreckt er sich über eine gewisse Länge des Klemmbandes 24 bzw. des Klemmstabes 22. Dadurch verteilt sich die Klemmwirkung in der Längserstreckung des Stabes 22 und auch in der quer dazu liegenden Richtung. Die Umlenkung des Fadens ist daher nicht knickartig, sondern bogenförmig. Damit ist die Gefahr eines Zerreissens des Fadens reduziert. Dies ist besonders für Glasfasern von Vorteil. Der Klemmbereich ist in der Längsrichtung ca. 10 mm lang, d.h. man hat einen Spielraum für das Schneiden des einzutragenden Schussfadens, da beim Klemmen die auf den Faden wirkende Zugkraft sich nur allmählich der Grenze der Zerreissfestigkeit nähert.

Von den möglichen verschiedenen Ausführungsformen der Erfindung seien erwähnt:
a) Die Oeffnung 15 in der Deckplatte nach Patentanspruch 2 erlaubt einen Webprozess, bei welchem das Uebergeben jedes einzelnen Schussfadens 31 unter Verwendung der gebräuchlichen Einfädlerspitzen des Bringergreifers 11 nicht mehr nötig sind. Damit ist eine wesentliche Ursache für das Entstehen einzelner Fibrillenbrüche, die in das Gewebe gelangen, eliminiert (siehe auch die mit dieser Anmeldung unter gleichem Datum eingereichte Parallelanmeldung Nr (H02898/90-4).
b) Das Vorsehen einer Verjüngung 32 (Patentanspruch 3) erlaubt eine genaue Plazierung des Schussfadens 31 während des Eintragens desselben in das Webfach. Damit lassen sich Verschmutzungen des Fadens und damit des entstehenden Gewebes 19 reduzieren. Dabei ist es besonders vorteilhaft, wenn sich die Verjüngung 32 gemäss Patentanspruch 4 in der Mitte zwischen den parallelen Seitenwänden 12,13 befindet (siehe die gleichen Datums wie diese Anmeldung eingereichte Parallelanmeldung Nr. (H02898/90-4).
c) Die Erfindung gemäss Patentanspruch 1 eröffnet die Möglichkeit, die Bodenfläche des Bringers 11 offen zu halten. Falls dies insbesondere gemäss Patentanspruch 5 für den Bereich durchgeführt wird, welcher beim sich Ineinanderbewegen von Bringergreifer 11 und Nehmergreifer 37 von der Hakenpartie 29 des Nehmergreifers 37 überstrichen wird, so ergibt sich eine den Bringer 11 und den Nehmergreifer 37 stark schonende Arbeitsweise: Vor dem sich Ineinanderbewegen von Bringergreifer 11 und Nehmergreifer 37 werden diese stark gebremst. Dabei wird der vordere Teil mit dem Haken 29 einer nach unten gerichteten Kraftkomponente ausgesetzt, und es entstehen vertikal nach unten gerichtete Schläge. Beim Vorhandensein einer Fadenklemme am Ort der Grundfläche des Bringers 11 schlagen aus diesen Gründen der metallische Haken 29 und die metallische Klemme im Betrieb hart aneinander, was deren Lebensdauer verkürzt. Dank der seitlich angebrachten Klemme 21 kann dieses Schlagen vermieden werden.
d) Die erfindungsgemässe Anordnung ist in ihrer Ausführungsform gemäss Patentanspruch 6 ebenfalls von besonderem Vorteil, denn sie gestattet ein Einführen des Schussfadens 31 in die Fadenklemme 21, ohne dass eine Gefahr besteht, dass Beschädigungen des Schussfadens 31 auftreten können, und dies aus folgendem Grund: Bei den bekannten Bringergreifern muss beim Einfädeln der Schussfaden 31 zwischen Einfädlerspitzen hindurchgeführt werden. Dabei kann er durch die Spitzen beschädigt werden. Bei der in Figur 2 gezeigten Anordnung ist dies nicht der Fall (siehe auch die gleichen Tags mit dieser Patentanmeldung eingereichte Parallelanmeldung Nr(H02898/90-4).

Im Betrieb der in Figur 2 gezeigten Anordnung tritt der Bringer 11 unmittelbar nach dem Eintragen des Schussfadens 31 aus dem Webfach aus, wird der Schussfaden 31 durch ein nicht gezeichnetes Webblatt angeschlagen und findet ein Fachwechsel der Kettfäden 18 statt. Bei diesem Vorgang wird der Schussfaden 31, der von einem in Figur 2 nicht gezeigten Fadenvorrat bezogen wird, durch das Webblatt längs der Führung 34 bis zum Anschlag 35 des Fadenanhebers 33 bewegt. Dabei ist die Position des Anschlages 35 höher als die des freien Endes des Klemmstabes 22 und dessen Spitze. Wenn nun der Bringer 11 zum Eintragen des nächsten Schussfadens 31 sich wieder nach links bewegt, so befindet sich der Faden 31 (siehe Figur 2) bei der Bewegung der Spitze des Klemmstabes 22 am Fadenanheber 33 vorbei oberhalb dieser Spitze. Eine Beschädigung des Fadens durch die Spitze des Stabes 22 ist daher völlig ausgeschlossen.

In Figur 3 wurde noch die Hakenpartie 29 eines zur Fadenübernahme in den Bringer 11 eingedrungenen Nehmergreifers 37 eingezeichnet. Die ebenfalls aus Figur 3 ersichtliche und im Patentanspruch 11 erwähnte Leitplatte 36 dient dazu, den Schussfaden 31 während des Eintragens im Bringer 11 in einer Lage zu halten, in welcher die Uebernahme desselben durch den Haken 29 des Nehmergreifers 37 in zuverlässiger Weise stattfindet. Die leichte Erhöhung der Leitplatte 36 gegenüber der Bodenfläche des Bringers 11 ist vorgesehen, um die unteren Kettfäden 18 und den einzutragenden Schussfaden 31 zu separieren.

### Legende

11 Bringer
12 Seitenwand
13 Seitenwand
14 Deckplatte
15 Oeffnung
16 Bringerhalter
17 Antriebsband
18 Kettfäden
19 Gewebe
20 Ladebalken
21 Fadenklemme
22 Klemmstab
23 elastisches Material
24 Klemmband
25 Fadeneintrittsstelle
26 Halterung
27 Distanzplättchen
28 Längsschlitz
29 Hakenpartie
30 Schere
31 Schussfaden
32 Verjüngung
33 Fadenanheber
34 Führung
35 Anschlag
36 Leitplatte
37 Nehmergreifer
38 Führung

## Patentansprüche

1. Anordnung eines Bringergreifers (Bringers) (11) an einer Greiferwebmaschine, welcher Bringer (11) eine Deckplatte (14) und zwei Seitenwände (12,13) umfasst, dadurch gekennzeichnet, dass an der Aussenseite der der Webfachspitze zugekehrten Seitenwand (12) des Bringers (11) eine Fadenklemme (21) für den ins Webfach einzutragenden Schussfaden (31) vorgesehen ist.

2. Anordnung nach Patentanspruch 1, dadurch gekennzeichnet, dass der Bringer (11) eine sich in seiner Deckplatte (14) befindliche Oeffnung (15) aufweist, in welcher im Betrieb ein von einem Fadenvorrat gelieferter Schussfaden (31) dauernd eingefädelt ist.

3. Anordnung nach Patentanspruch 2, dadurch gekennzeichnet, dass die Oeffnung (15) in bezug auf die Schussfadeneintragsrichtung eine sich nach hinten erstreckende Verjüngung (32) besitzt.

4. Anordnung nach Patentanspruch 3, dadurch gekennzeichnet, dass sich der Endbereich der Verjüngung (32) in der Mitte zwischen den Seitenwänden (12,13) des Bringers (11) befindet.

5. Anordnung nach Patentanspruch 1, dadurch gekennzeichnet, dass die Bodenfläche des Bringers (11) mindestens in dem im Betrieb von der Hakenpartie (29) des mit dem Bringer (11) zusammenarbeitenden Nehmergreifers (37) überstrichenen Bereich offen ist.

6. Anordnung nach Patentanspruch 1, dadurch gekennzeichnet, dass die Fadenklemme (21) einen Klemmstab (22) umfasst, der von einer an der Seitenwand (12) des Bringers (11) befestigten Halterung (26) gehalten ist, dass der Klemmstab (22) im wesentlichen parallel zur Fadeneintragsrichtung des Bringers (11) angeordnet ist, sich in einem Abstand von der Seitenwand (12) befindet und sich in seiner Längsrichtung über das vordere Ende der Seitenwand (12) hinaus erstreckt, wobei der vordere Teil der Seitenwand (12) und der vordere Teil des Klemmstabes (22) zusammen eine Fadeneintrittsstelle (25) und eine Fadenführung zu einem zwischen der Seitenwand (12) und dem Klemmstab (22) vorhandenen Klemmbereich der Fadenklemme (21) bilden.

7. Anordnung nach Patentanspruch 6, dadurch gekennzeichnet, dass ein Fadenanheber (33) vorgesehen ist, welcher auf der Bringereintrittsseite des Webfachs eine vom Ende des zuletzt eingewobenen Schussfadens weg ansteigende Führung (34) für den neu einzutragenden Schussfaden (31) bildet, die Führung (34) nahe der Bahn des Bringers (11) verläuft und ihre maximale Höhe die Höhe des freien Endes des Klemmstabes (22) übertrifft.

8. Anordnung nach Patentanspruch 6, dadurch gekennzeichnet, dass die Fadenklemme (21) ein sich zwischen der Seitenwand (12) und dem Klemmstab (22) befindliches, längliches, biegsames Klemmband (24) umfasst, dass das Klemmband (24) auf einer Schicht in der Seitenwand (12) eingebetteten, elastischen Materials (23) aufliegt und der zu klemmende Schussfaden (31) zwischen dem Klemmstab (22) und dem Klemmband (24) gehalten ist.

9. Anordnung nach Patentanspruch 6, dadurch gekennzeichnet, dass zur Regulierung der Klemmstärke der Klemme (21) die Halterung um eine senkrecht stehende Achse schwenkbar ist und damit die Grösse des Drucks auf das Klemmband (24) an in seiner Längsrichtung verschiedenen Stellen auf verschiedene Werte einstellbar ist und/oder dass durch geeignete Wahl von Distanzplättchen (27) zwischen der Halterung (26) und der Seitenwand (12) der Druck zwischen dem Klemmstab (22) und dem Klemmband (24) einstellbar ist.

10. Anordnung nach Patentanspruch 6, dadurch gekennzeichnet, dass der Klemmstab (22) mit einem Längsschlitz (28) versehen ist.

11. Anordnung nach Patentanspruch 3, dadurch gekennzeichnet, dass an der die Fadenklemme (21) tragenden Seitenwand (12) eine Leitplatte (36) vorhanden ist, welche sich vom unteren Teil dieser Seitenwand (12) horizontal über ungefähr die halbe Breite der Grundfläche des Bringers (11) erstreckt, wobei diese Leitplatte (36) sich gegenüber der Grundfläche des Bringers (11) in etwas erhöhter Lage befindet und ihre freie Begrenzungskante eine Führung (38) für den von der Klemme (21) gehaltenen Schussfaden (31) bildet, und dass im Betrieb der ins Webfach einzutragende Schussfaden (31) vom Schussfadenvorrat über die Deckplatte (14) hinweg zur Verjüngung (32), durch die Oeffnung (15) in den Innenraum des Bringers (11), d.h. in die senkrechte Mittelebene desselben, zur Leitplatte (36), auf die Aussenseite der die Fadenklemme (21) tragenden Seitenwand (12) und in die Fadenklemme (21) hinein verläuft.

## Claims

1. Arrangement of a bringer rapier (bringer) (11) on a rapier weaving machine, said bringer (11) comprising a cover plate (14) and two side walls (12, 13), characterised in that a yarn clamp (21) for the weft yarn (31) to be inserted into the shed is provided on the outside of the side wall (12) of the bringer (11) which faces towards the fell.

2. Arrangement in accordance with patent claim 1, characterised in that the cover plate (14) of the bringer (11) has an aperture (15) in it, in which, in operation, a weft yarn (31) supplied from a thread supply is continuously threaded.

3. Arrangement in accordance with patent claim 2, characterised in that the aperture (15) has a taper (32) extending backwards in relation to the weft yarn insertion direction.

4. Arrangement in accordance with patent claim 3, characterised in that the end region of the taper (32) is situated in the middle between the side walls (12, 13) of the bringer (11).

5. Arrangement in accordance with patent claim 1, characterised in that the base area of the bringer (11) is open at least in the region which, in operation, is passed over by the hooked portion (29) of the taker rapier (37) cooperating with the bringer (11).

6. Arrangement in accordance with patent claim 1, characterised in that the yarn clamp (21) comprises a clamping rod (22) which is held by a holder (26) secured on the side wall (12) of the bringer (11), in that the clamping rod (22) is arranged substantially parallel to the yarn insertion direction of the bringer (11) at a distance from the side wall (12) and extends in its longitudinal direction beyond the front end of the side wall (12), wherein the front part of the side wall (12) and the front part of the clamping rod (22) together form a yarn insertion position (25) and a yarn guide to a clamping region of the yarn clamp (21) situated between the side wall (12) and the clamping rod (22).

7. Arrangement in accordance with patent claim 6, characterised in that a yarn lifter (33) is provided which, on the bringer insertion side of the shed, forms a guide (34) for the new weft yarn (31) to be inserted which rises away from the end of the last weft yarn to have been woven in, wherein the guide (34) extends near to the path of the bringer (11) and its maximum height exceeds the height of the free end of the clamping rod (22).

8. Arrangement in accordance with patent claim 6, characterised in that the yarn clamp (21) comprises an elongate, flexible clamping band (24) situated between the side wall (12) and the clamping rod (22), in that the clamping band (24) lies on a layer of elastic material (23) embedded in the side wall (12), and in that the weft yarn (31) to be clamped is held between the clamping rod (22) and the clamping band (24).

9. Arrangement in accordance with patent claim 6, characterised in that, in order to regulate the clamping strength of the clamp (21), the holder is pivotable about a perpendicularly oriented axis so that the magnitude of the pressure acting on the clamping band (24) is adjustable to different values at different positions in its longitudinal direction and/or in that the pressure between the clamping rod (22) and the clamping band (24) can be adjusted by a suitable choice of spacing shims (27) between the holder (26) and the side wall (12).

10. Arrangement in accordance with patent claim 6, characterised in that the clamping rod (22) is provided with an elongate slot (28).

11. Arrangement in accordance with patent claim 3, characterised in that a guide plate (36) is present at the side wall (12) carrying the yarn clamp (21) and extends from the lower part of the side wall (12) horizontally over approximately half the width of the base area of the bringer (11), wherein this guide plate (36) is situated in a somewhat elevated position relative to the base area of the bringer (11) and wherein the free boundary edge of the guide plate (36) forms a guide (38) for the weft yarn (31) held by the clamp (21), and in that the weft yarn (31) from the weft supply which is to be inserted into the shed passes over the cover plate (14) to the taper (32), through the aperture (15) into the inner space of the bringer (11), i.e. into the vertical central plane of the bringer, to the guide plate (36) onto the outer side of the side wall (12) carrying the yarn clamp (21) and into the yarn clamp (21).

## Revendications

1. Organe d'insertion (11) du fil de trame pour métier à tisser à griffes, cet organe d'insertion (11) comportant une plaque de couverture (14) et deux parois latérales (12,13), caractérisé en ce que la face extérieure de la paroi latérale (12) de l'organe d'insertion (11), qui est située du côté de la pointe de la foule, porte une pince de retenue (21) pour le fil de trame (31) à engager dans la foule.

2. Organe d'insertion selon la revendication 1, caractérisé en ce que la plaque de couverture (14) de cet organe (11) présente une échancrure (15) dans laquelle est enfilé en permanence en position de fonctionnement un fil de trame (31) fourni par un organe d'alimentation.

3. Organe d'insertion selon la revendication 2, caractérisé en ce que, par rapport au sens d'engagement du fil de trame, l'échancrure (15) comporte une partie rétrécie (32) qui s'étend vers l'arrière.

4. Organe d'insertion selon la revendication 3, caractérisé en ce que l'extrémité de la partie rétrécie (32) se trouve située au milieu entre les parois latérales (12,13) de l'organe d'insertion (11).

5. Organe d'insertion selon la revendication 1, caractérisé en ce que le fond de l'organe d'insertion (11) est ouvert au moins dans la zone qui est balayée en fonctionnement par la partie en forme de crochet (29) de la griffe preneuse (37) qui coopère avec l'organe d'insertion (11).

6. Organe d'insertion selon la revendication 1, caractérisé en ce que la pince de retenue (21) du fil de trame comporte une barrette de serrage (22) qui est maintenue par un organe de fixation (26) sur la paroi latérale (12) de l'organe d'insertion (11), en ce que cette barrette de serrage (22) est sensiblement parallèle à la direction du mouvement de l'organe d'insertion (11) pour engager le fil de trame, en étant écartée à une certaine distance de la paroi latérale (12) et en s'étendant dans le sens de sa longueur au-delà de l'extrémité antérieure de la paroi latérale (12), et en ce que la partie antérieure de la paroi latérale (12) et la partie antérieure de la barrette de serrage (22) forment ensemble une entrée (25) pour le fil de trame, et une voie de guidage pour ce fil afin de l'amener dans une zone de serrage de la pince de retenue (21), prévue entre la paroi latérale (12) et la barrette de serrage (22).

7. Organe d'insertion selon la revendication 6, caractérisé en ce qu'il comporte un système (33) de soulèvement du fil de trame, qui, du côté de la foule par où pénètre l'organe d'insertion, présente une rampe de guidage (34) en pente vers le haut à partir de l'extrémité du fil de trame mis en place en dernier lieu dans la foule, pour guider le fil de trame (31) à engager dans la passe suivante, cette rampe de guidage (34) passant près de la voie de guidage de l'organe d'insertion (11) et présentant une hauteur maximum qui dépasse la hauteur de l'extrémité libre de la barrette de serrage (22).

8. Organe d'insertion selon la revendication 6, caractérisé en ce que la pince (21) de retenue du fil de trame comporte une bande de serrage flexible et allongée (24) montée entre la paroi latérale (12) et la barrette de serrage (22), et en ce que cette bande de serrage (24) repose sur une couche de matière élastique (23) encastrée dans la paroi latérale (12), pour assurer la retenue du fil de trame (31) pincé entre la barrette de serrage (22) et la bande de serrage (24).

9. Organe d'insertion selon la revendication 6, caractérisé en ce que, pour permettre de régler le serrage de la pince de retenue (21), l'organe de fixation peut pivoter suivant un axe vertical, afin de permettre de régler à différentes valeurs l'effort d'appui exercé sur la bande de serrage (24) en différents endroits de sa longueur, et/ou en ce qu'on peut régler l'effort de serrage entre la barrette de serrage (22) et la bande de serrage (24) au moyen de plaquettes de réglage (27) d'épaisseur choisie, montées entre la fixation (26) et la paroi latérale (12).

10. Organe d'insertion selon la revendication 6, caractérisé en ce que la barrette de serrage (22) est pourvue d'une fente longitudinale (28).

11. Organe d'insertion selon la revendication 3, caractérisé en ce que la paroi latérale (12) sur laquelle est fixée la pince de retenue (21) du fil de trame porte une plaque de guidage (36), qui s'étend horizontalement sur la partie inférieure de cette paroi latérale (12) en couvrant environ la moitié de la largeur de la surface du fond de l'organe d'insertion (11), cette plaque de guidage (36) se trouvant dans une position un peu surélevée par rapport à la surface du fond de l'organe d'insertion, et son bord libre constituant une rampe de guidage (38) pour le fil de trame (31) tenu par la pince (21), et en ce que, en fonctionnement, le fil de trame (31) à engager dans la foule et sortant de son organe d'alimentation passe sur la plaque de couverture (14) jusqu'à la partie rétrécie (32) de l'ouverture (15), et pénètre par celle-ci dans le volume interne de l'organe d'insertion (11), à l'endroit du plan vertical médian de ce volume, pour atteindre la plaque de guidage (36) et passer ensuite sur la face extérieure de la paroi latérale (12) qui porte la pince de retenue (21) et dans la pince de retenue (21).
